# FASCICULE DE BREVET EUROPEEN

(11) **EP 1 249 849 B1**
(45) Date de publication et mention de la délivrance du brevet: **20.01.2010**
(21) Numéro de dépôt: 02076479.1
(22) Date de dépôt: 11.04.2002
(51) Int. Cl.: H01H 1/58, H01H 71/08

(54) **Appareil interrupteur électromagnétique à cassettes porte-contacts**
Elektromagnetischer Schalter mit Kontaktträgerkassetten
Electromagnetic switch with contact carrier cartridges

(30) Priorité: 12.04.2001 FR 0105217
(43) Date de publication de la demande: 16.10.2002
(73) Titulaire: Schneider Electric Industries SAS, 92500 Rueil-Malmaison (FR)
(72) Inventeur: Guinda, Santos, 27930 Guichainville (FR); Canault, Jean, 27190 Orvaux (FR)

(56) Documents cités:
- EP-A- 0 977 232
- EP-A- 1 052 729
- DE-A- 2 942 613
- DE-A- 3 037 405
- DE-A- 3 214 460
- DE-A- 3 504 317
- DE-C- 19 756 751
- US-A- 5 218 332
- PATENT ABSTRACTS OF JAPAN vol. 2000, no. 10, 17 novembre 2000 (2000-11-17) & JP 2000 201404 A (TEMPEARL IND CO LTD), 18 juillet 2000 (2000-07-18)

## Description

La présente invention concerne un appareil interrupteur électromagnétique dont le boîtier est pourvu d'alvéoles dans lesquelles se logent des supports de contact fixe coopérant avec un ressort de câblage formant borne et avec des pièces de protection moulées en matière plastique isolante.

On connaît par le document DE 32942613 et le document DE 3214460, un appareil interrupteur présentant des supports de contacts fixes associés à des ressorts formant bornes et protégés par des cache-bornes. Les supports de contacts et les caches bornes sont indépendants. Le câble électrique et le ressort sont introduits à 90° l'un de l'autre et il n'y a pas de moyen pour empêcher l'écrasement des ressorts.

Le document DE 3214460 décrit un dispositif selon le préambule de la revendication 1.

L'invention a pour but de fournir un appareil dans lequel les supports de contacts fixes associés aux ressorts formant bornes de raccordement sont logés dans des cassettes amovibles. Les câbles électriques et l'outil de manoeuvre des ressorts peuvent être engagés dans des trous situés en face avant. Les cassettes sont pourvues de butées pour éviter l'écrasement du ressort.

L'appareil selon l'invention est caractérisé par le fait que chacun des supports de contact fixe et le ressort est monté et intégré dans une cassette dont le corps forme un logement contenant le dit support et le dit ressort, fermé d'un côté par une cloison latérale portant une butée de ressort logée à l'intérieur dudit ressort de câblage et ouverte de l'autre coté, la fermeture étant assurée de ce côté ouvert par une cloison du boîtier, après emboîtement de la cassette. Cet agencement en cassettes permet des modifications sans changer le boîtier.

Selon une caractéristique, le ressort de câblage est monté dans un logement du corps fermé d'un côté par une cloison latérale portant une butée de ressort logée à l'intérieur dudit ressort de câblage et ouverte de l'autre coté, la fermeture étant assurée de ce côté ouvert par une cloison du boîtier, après emboîtement de la cassette.

Selon une autre caractéristique, le corps présente un orifice permettant l'introduction du fil électrique à connecter à la borne et un orifice permettant le passage d'un outil pour appuyer sur le ressort de câblage, les deux orifices étant ouverts vers la face avant et un couvercle percé de trous en face avant coiffant les cassettes et le boîtier.

L'invention va maintenant être décrite avec plus de détail en se référant à des modes de réalisation donnés à titre d'exemples et représentés par les dessins annexés sur lesquels :
- la figure 1 est une vue d'un boîtier d'arc de contacteur incorporant des cassettes selon l'invention ;
- la figure 2 est une vue éclatée d'une cassette selon l'invention ;
- la figure 3 est une vue en perspective de la cassette de la figure 2 ;
- la figure 4 est une vue éclatée d'une première variante de la cassette ;
- la figure 5 est une vue en perspective de la cassette de la figure 4 ;
- la figure 6 est une vue éclatée d'une seconde variante de la cassette ;
- la figure 7 est une vue en perspective de la cassette de la figure 4.

L'appareil électrique illustré partiellement à la figure 1 est un contacteur dont le boîtier d'arc 1, en matière plastique isolante, comporte des cloisons 11 ménageant des alvéoles 12 dans lesquelles s'emboîtent de manière à y être immobilisées, des cassettes 2 portant les contacts fixes et les bornes de raccordement à ressorts.

Chaque cassette 2 comporte un corps 21, moulé en matière plastique isolante, ménageant un logement 214 dans lequel se loge un ressort 3 de câblage coopérant avec une pièce de support 5 d'un contact fixe qui est métallique et conductrice, l'ensemble formant une borne élastique. Ce logement est fermé d'un côté par une cloison latérale 218 et est ouvert de l'autre coté, une cloison adjacente 11 fermant le logement lorsque la cassette est emboîtée dans le boîtier d'arc. Ce corps 21 présente un orifice 213 destiné à l'introduction du fil ou câble électrique à connecter à la borne élastique et un orifice 212 destiné au passage d'un outil servant à appuyer sur le ressort 3 de manière à engager le fil électrique et à le connecter. Le corps de cassette est pourvu de formes d'assemblage aptes à maintenir la pièce de support 5 et le ressort associé.

Les orifices 212, 213 sont ouverts sur la face avant et un couvercle 6 percé de trous 62, 63 en face avant coiffe les cassettes 2 et le boîtier 1. Ces trous 62 et 63 sont conjugués aux orifices 212 et 213 des cassettes.

Le ressort de câblage 3 se monte sur la pièce de support 5 qui a une forme générale en L et qui se loge dans le logement 214 du corps 21.

Dans le mode de réalisation des figures 2 et 3, la pièce de support 5 est monobloc et présente une forme en L. Une aile 51a s'étendant en porte à faux en dehors de la cassette porte le contact fixe 54 et une aile 51 b est dirigée du côté opposé aux orifices et sert de plage de contact pour le câble électrique. L'aile 51a présente une découpe 51c de passage d'outil qui coopère avec l'orifice 212. La découpe 51 c forme un tenon 51d.

Dans le mode de réalisation des figures 4 et 5, la pièce de support 5 est monobloc et a une forme générale en crochet. Le ressort 3 est directement accessible par l'outil. Un volet plié 55 de la pièce de support sert à guider le câble.

Dans le mode de réalisation des figures 6 et 7, la pièce de support 5 est constituée de deux pièces 51 et 52 assemblées l'une à l'autre. La partie 51 présente une aile 51a portant le contact fixe 54, une aile 51b perpendiculaire à 51a et une aile 51c parallèle et opposée à 51a . L'aile 51a portant le contact fixe 54 s'étend en porte à faux en dehors de la cassette. La pièce 52 qui a une forme générale en L forme une aile 52a et une aile 52b perpendiculaire et servant de plage de contact pour le câble électrique. L'aile 52 a présente une découpe 52c de passage d'outil qui coopère avec l'orifice 212 et forme un tenon 52d servant à l'assemblage par soudage avec la pièce 51.

Le ressort de câblage 3 est plié selon une boucle ou un b de manière à former une aile d'appui 31 adjacente à l'aile de contact 51b ou 52b, une aile élastique 32 et une aile de serrage 33. L'aile de serrage 33 est pourvue d'une lumière de serrage 34 dans laquelle passe la pièce de support 5. Cette lumière de serrage 34 vient normalement en appui contre la pièce de support 5 lorsqu'il n'y a pas de fil ou câble. Lorsqu'un fil ou câble électrique est engagé dans l'orifice 213 et dans la lumière 34, il est serré entre un bord de cette lumière et la pièce de support 5 de manière que le contact électrique soit assuré. Pour la mise en place de ce fil ou câble électrique dans la lumière 34, le ressort 3 doit être comprimé à l'aide d'un outil de type tournevis, en passant par l'orifice 212 et la découpe de passage d'outil 51c ou 52c.

Le corps de cassette comporte dans le logement 214 une butée de ressort 211 qui est solidaire de la cloison 218 et se loge en partie à l'intérieur du ressort 3. Cette butée 211 a pour fonction d'éviter l'écrasement du ressort 3. Le corps de cassette forme par ailleurs une butée 219 destinée à arrêter le câble.

La pièce de support 5 est immobilisée dans la cassette par des empreintes telles que 217. Un doigt élastique clipsable 216 qui est moulé sur la cloison 218 sert à accrocher et immobiliser la pièce de contact 5.

Le fonctionnement va maintenant être expliqué.

Le corps de cassette assure l'isolement entre phases, la protection du ressort de câblage 3 contre les déformations permanentes ainsi que le guidage des fils ou câbles électriques et le guidage du tournevis.

Lorsqu'un opérateur veut connecter un fil ou câble électrique à la borne d'une cassette, il appuie, avec un tournevis, sur l'extérieur du ressort de câblage 3 en passant par l'orifice 212 et la découpe 51c ou 52c. Le bord de la fenêtre 34 s'écarte de la pièce de support ce qui procure un espace dans lequel l'opérateur peut engager ou introduire un fil ou câble électrique, en passant par l'orifice 213. Lorsque l'opérateur retire le tournevis, le ressort 3 coince le fil ou câble en l'appliquant contre la pièce de support ce qui assure le contact électrique. Le câble et l'outil sont engagés par la face avant.

Il est bien entendu que l'on peut, sans sortir du cadre de l'invention, imaginer des variantes et des perfectionnements de détail et de même envisager l'emploi de moyens équivalents. Ainsi la pièce de support 5 pourrait être équipée de plusieurs ressorts.

## Revendications

1. Appareil interrupteur électromagnétique dont le boîtier (1) est pourvu d'alvéoles dans lesquelles se logent des supports (5) de contact fixe coopérant avec un ressort de câblage (3) formant borne et avec des pièces de protection (2) moulées en matière plastique isolante, **caractérisé par le fait que** chacun des supports (5) de contact fixe et le ressort (3) est monté et intégré dans une cassette (2) dont le corps (21) forme un logement (214) contenant le dit support et le dit ressort, fermé d'un côté par une cloison latérale (218) portant une butée de ressort (211) logée à l'intérieur dudit ressort de câblage (3) et ouverte de l'autre coté, la fermeture étant assurée de ce côté ouvert par une cloison (11) du boîtier, après emboîtement de la cassette.

2. Appareil interrupteur selon la revendication 1, **caractérisé par** le fait le corps (21) présente un orifice (213) permettant l'introduction du fil électrique à connecter à la borne et un orifice (212) permettant le passage d'un outil pour appuyer sur le ressort de câblage (3), les deux orifices étant ouverts vers la face avant et un couvercle (6) percé de trous en face avant coiffant les cassettes (2) et le boîtier (1).

3. Appareil selon la revendication 2, **caractérisé par le fait que** le support de contact (5) a une forme générale en L ou en crochet, une aile (51 b, 52b) servant de plage de contact au câble électrique, une aile (51 a) portant le contact fixe.

4. Appareil selon la revendication 2 ou 3, **caractérisé par le fait que** la pièce de support (5) présente une découpe (51c ou 52c) coopérant avec l'orifice (212) de passage d'outil.

5. Appareil selon l'une quelconque des revendications précédentes, **caractérisé par le fait que** le ressort de câblage (3) est plié en boucle ou en b de manière à former une aile d'appui (31) adjacente à la pièce de support (5) et une aile de serrage (33) pourvue d'une lumière de serrage (34) dans laquelle passe la pièce de support (5).

6. Appareil selon l'une quelconque des revendications précédentes, **caractérisé par le fait que** le support de contact (5) se compose d'une pièce (51) portant le contact fixe et d'une pièce (52) formant la plage de contact, ces deux pièces étant assemblées l'une à l'autre.

7. Appareil selon l'une quelconque des revendications précédentes, **caractérisé par** le que le corps (21) de cassette présente un doigt élastique clipsable (216) servant à accrocher la pièce de contact (5).

## Claims

1. Electromagnetic switch appliance whose casing (1) is provided with cells housing fixed contact supports (5) cooperating with a terminal-forming wiring spring (3) and with moulded protection pieces (2) made of insulating plastic material, **characterized in that** each of the fixed contact supports (5) and the spring (3) is mounted and integrated in a cassette (2) whose body (21) forms a housing (214) containing said support and said spring, closed on one side by a lateral partition (218) supporting a spring abutment (211) housed inside said wiring spring (3) and open on the other side, closure being provided on this open side by a partition (11) of the casing, after the cassette has been fitted.

2. Switch appliance according to Claim 1, **characterized in that** the body (21) has an orifice (213) allowing for the insertion of the electrical wire to be connected to the terminal and an orifice (212) allowing for the passage of a tool to press on the wiring spring (3), the two orifices being open towards the front face and a cover (6) with holes on the front face covering the cassettes (2) and the casing (1).

3. Appliance according to Claim 2, **characterized in that** the contact support (5) has a generally L or hook shape, a wing (51b, 52b) serving as a contact land for the electrical cable, and a wing (51a) supporting the fixed contact.

4. Appliance according to Claim 2 or 3, **characterized in that** the support piece (5) has a cut-out (51c or 52c) cooperating with the orifice (212) provided for the passage of a tool.

5. Appliance according to any one of the preceding claims, **characterized in that** the wiring spring (3) is folded into a loop or into a b so as to form a bearing wing (31) adjacent to the support piece (5) and a clamping wing (33) provided with a clamping slot (34) into which the support piece (5) passes.

6. Appliance according to any one of the preceding claims, **characterized in that** the contact support (5) consists of a piece (51) supporting the fixed contact and a piece (52) forming the contact land, these two pieces being joined to one another.

7. Appliance according to any one of the preceding claims, **characterized in that** the cassette body (21) has a snap-fitting elastic finger (216) used to attach the contact piece (5).

## Patentansprüche

1. Elektromagnetisches Schaltgerät, dessen Gehäuse (1) mit Steckhülsen versehen ist, in denen feste Kontaktträger (5) aufgenommen werden, die mit einer eine Klemme bildenden Verdrahtungsfeder (3) und mit aus isolierendem Kunststoff geformten Schutzbauteilen (2) zusammenwirken, **dadurch gekennzeichnet, dass** jeder der festen Kontaktträger (5) und die Feder (3) in eine Kassette (2) montiert und integriert ist, deren Körper (21) eine den Träger und die Feder enthaltende Aufnahme (214) bildet, die auf einer Seite durch eine seitliche Trennwand (218) verschlossen wird, welche einen Federanschlag (211) trägt, der im Inneren der Verdrahtungsfeder (3) angeordnet ist, und auf der anderen Seite offen ist, wobei der Verschluss auf dieser offenen Seite durch eine Trennwand (11) des Gehäuses nach dem Einschieben der Kassette gewährleistet wird.

2. Schaltgerät nach Anspruch 1, **dadurch gekennzeichnet, dass** der Körper (21) eine Öffnung (213), die das Einführen des mit der Klemme zu verbindenden elektrischen Kabels erlaubt, und eine Öffnung (212) aufweist, die den Durchgang eines Werkzeugs ermöglicht, um auf die Verdrahtungsfeder (3) zu drücken, wobei die zwei Öffnungen zur Vorderseite hin offen sind, und ein an der Vorderseite mit Löchern versehener Deckel (6) die Kassetten (2) und das Gehäuse (1) bedeckt.

3. Gerät nach Anspruch 2, **dadurch gekennzeichnet, dass** der Kontaktträger (5) eine allgemeine L-Form oder Hakenform hat, wobei ein Schenkel (51b, 52b) als Kontaktbereich für das elektrische Kabel dient und ein Schenkel (51a) den festen Kontakt trägt.

4. Gerät nach Anspruch 2 oder 3, **dadurch gekennzeichnet, dass** das Trägerbauteil (5) einen Ausschnitt (51c oder 52c) aufweist, der mit der Werkzeug-Durchgangsöffnung (212) zusammenwirkt.

5. Gerät nach einem der vorhergehenden Ansprüche, **dadurch gekennzeichnet, dass** die Verdrahtungsfeder (3) schleifenförmig oder b-förmig umgebogen ist, um einen Auflageschenkel (31), der dem Trägerbauteil (5) benachbart ist, und einen Klemmschenkel (33) zu formen, der mit einer Klemmöffnung (34) versehen ist, durch die das Trägerbauteil (5) geht.

6. Gerät nach einem der vorhergehenden Ansprüche, **dadurch gekennzeichnet, dass** der Kontaktträger (5) aus einem Bauteil (51), das den festen Kontakt trägt, und aus einem Bauteil (52) zusammengesetzt ist, das den Kontaktbereich bildet, wobei diese zwei Bauteile zusammengebaut werden.

7. Gerät nach einem der vorhergehenden Ansprüche, **dadurch gekennzeichnet, dass** der Körper (21) der Kassette einen einschnappbaren elastischen Finger (216) aufweist, der dazu dient, das Kontaktbauteil (5) zu befestigen.
